# EUROPÄISCHE PATENTSCHRIFT

(11) **EP 0 257 381 B1**
(45) Veröffentlichungstag und Bekanntmachung des Hinweises auf die Patenterteilung: **20.12.1989**
(21) Anmeldenummer: 87111290.0
(22) Anmeldetag: 05.08.1987
(51) Int. Cl.: B24B 53/00

(54) **Verfahren und Vorrichtung zum Abrichten von Schleifscheiben**
Method of and device for dressing grinding wheels
Procédé et dispositif pour dresser des meules

(30) Priorität: 19.08.1986 DE 3628143
(43) Veröffentlichungstag der Anmeldung: 02.03.1988
(73) Patentinhaber: Ernst Winter & Sohn (GmbH & Co.), D-20243 Hamburg (DE)
(72) Erfinder: Tönshoff, Hans Kurt, D-3006 Burgwedel 1 (DE); Grabner, Thomas, D-3000 Hannover 1 (DE); Gosebruch, Harald, D-3000 Hannover 1 (DE); Jendryschik, Jürgen, D-3000 Hannover 21 (DE)
(74) Vertreter: Minetti, Ralf, Dipl.-Ing.

(56) Entgegenhaltungen:
- EP-A- 0 103 062
- FR-A- 1 562 799
- US-A- 4 118 139
- PATENT ABSTRACTS OF JAPAN, Band 6, Nr. 138 (M-145)[1016], 27. Juli 1982
- PATENT ABSTRACTS OF JAPAN, Band 3, Nr. 12 (M-47), 31. Januar 1979, Seite 117 M 47
- INDUSTRIE-ANZEIGER, Band 105. Jg., Nr. 39, 18. Mai 1983, Seiten 24-27, Leinfelden-Echterdingen; M. WECK "Abrichtüberwachungssystem mit Bedienerführung"

## Beschreibung

Die Erfindung betrifft ein Verfahren und eine Vorrichtung zum Abrichten von Schleifscheiben mit Diamant oder kubisch kristallinem Bornitrid als Schleifmittel, mit einem Diamantabrichtwerkzeug, das mit einem verfahrbaren Maschinenschlitten verbunden ist, dessen Zustellgeschwindigkeit voreinstellbar ist.

Bekannt ist, daß für die Zustellung eines Abrichtwerkzeuges eine elektromechanische Antriebseinheit verwendet wird. Dabei kann eine NC-Steuerung oder eine CNC-Steuerung ausgenutzt werden. Derartige Einrichtungen sind jedoch verhältnismäßig aufwendig. Ein wesentlicher Mangel liegt darin, daß die Zustellung vielfach nicht so genau bewirkt wird wie es wünschenswert ist, aufgrund von Fehlern, die sich aus mechanischer Reibung ergeben sowie einer unge nügenden Steifheit der Abtriebssysteme. Darüber hinaus können sich Wärmeeinflüsse wie beispielsweise Temperaturerhöhungen im Arbeitsraum oder auch Temperaturschwankungen der Schleifscheibe auf die Genauigkeit der Zustellung unvorteilhaft auswirken. Da sich die Schleifscheibe infolge ihrer Erwärmung beim Einsatz ausdehnt, befindet sie sich für einen erneuten Abrichtvorgang nach ihrer Rückstellung in die Abrichtstellung in einer anderen Lage als derjenigen, in der sie ursprünglich unter geringerer Temperatur abgerichtet wurde. Dadurch sind zuvor gewonnene Werte für die Einstellung des Abrichtwerkzeuges nicht reproduzierbar. In der Schleiftechnik besteht jedoch ein Bedürfnis danach, Abrichtzustellungen von unter Umständen noch weniger als zwei ₁1m reproduzierbar zu ermöglichen, wobei unter einer Abrichtzustellung die Zustellung eines Abrichtwerkzeuges je Abrichtvorgang zu verstehen ist. Soll eine gesamte Abrichtzustellung zwei ₁1m betragen, so ist es zweckmäßig, wenn diese Größe aufgeteilt wird in mehrere Einzelzustellungen von kleinerem Ausmaß wie beispielsweise vier Einzelzustellungen von jeweils 0,5 ₁1m, da unter diesen Verhältnissen wesentlich bessere Abrichtzustellungen erzielt werden können, als bei nur einer größeren Zustellung. In der Praxis ist derartiges bisher aber vielfach nicht realisierbar, da sich das Zuordnungssystem zwischen Schleifscheibe und Abrichtwerkzeug insbesondere durch thermisch bedingte Verformungen fortlaufend ändert. Ein Abrichtergebnis, das reproduzierbar sein soll, setzt daher die genaue Kenntnis der räumlichen Zuordnung zwischen der Schleifscheibe und dem Abrichtwerkzeug voraus sowie die Ausnutzung eines Zustellsystems mit höchster Positioniergenauigkeit. Dabei ist unter Reproduzierbarkeit in diesem Zusammenhang zu verstehen, daß fortlaufend sichergestellt ist, auch unter verschiedenen äußeren Umständen beim Abrichten die gleiche Wirkung hervorzurufen wie bei vorausgegangenen Abrichtvorgängen.

Aufgabe der Erfindung ist es, ein Verfahren und eine Vorrichtung zum Abrichten von Schleifscheiben zu schaffen, durch deren Anwendung sich reproduzierbare Ergebnisse von höchster Genauigkeit erzeugen lassen. Gemäß der Erfindung ist dafür vorgesehen, daß das Eintreten einer Berührung zwischen dem Abrichtwerkzeug und der Schleifscheibe durch das Messen der elektrischen Spannung eines mit dem Abrichtwerkzeug verbundenen piezoelektrischen Elementes ermittelt wird und daß danach das Ausmaß der weiteren Zustellung des Abrichtwerkzeuges nach einer Stillsetzung des Maschinenschlittens durch das Anlegen einer bestimmten elektrischen Spannung an das piezoelektrische Element bestimmt wird, deren Größe proportional ist zu dem Ausmaß der Zustellung des Abrichtwerkzeuges. Die Erfindung macht sich damit zwei bekannte piezoelektrische Effekte zunutze, nämlich zum einen die Erkenntnis, daß ein piezoelektrischer Werkstoff bei einer mechanischen Beanspruchung durch äußere Kräfte eine dazu proportionale elektrische Spannung erzeugt und zum anderen die Erkenntnis, daß beim Anlegen einer elektrischen Spannung an einem piezoelektrischen Kristall oder eine Keramik sich dieser ausdehnt. Dabei wird die erste Erkenntnis ausgenutzt, um die Stellung des Abrichtwerkzeuges aufzufinden, in der eine Berührung mit der Schleifscheibe vorliegt und die zweite Erkenntnis, um nach Erreichen einer Kontaktstellung zum Abrichten eine Zustellung des Abrichtwerkzeuges hervorzurufen, deren Ergebnis unabhängig ist von äu- βeren Einflüssen wie einer mangelnden Steifheit der Antriebseinrichtung oder Temperaturunterschieden. Dabei läßt sich das Phänomen ausnutzen, daß sich durch eine Vielzahl von in einem Stapel angenordneten piezoelektrischen Elementen wie Quarzkristallen oder Keramiken Dehnungen und damit Zustellgrößen von mehreren 100-stel mm realisieren lassen. Bei dem erfindungsgemäßen piezoelektrischen Sensor- und Zustellsystem können ein oder mehrere Stapel von piezoelektrischen Keramiken oder Kristallen in den Kraftfluß zwischen dem Abrichtwerkzeug und dem Maschinenschlitten oder dem Maschinengestell ohne größeren Aufwand konstruktiv integriert werden, so daß auch die Steuerung der Zustellung von größeren und schwereren Abrichtwerkzeugen wie Profilabrichtrollen unter höchster Genauigkeit und der Ausnutzung zuvor gewonnener Ergebnisse erfolgen kann. Das ist unter anderem darauf zurückzuführen, daß für den eigentlichen Abrichtvorgang die Position des Maschinenschlittens nicht mehr verändert zu werden braucht, weil seine Stellung zum Zeitpunkt der Berührung des Abrichtwerkzeuges mit der Schleifscheibe eindeutig das Zuordnungssystem zwischen diesen beiden Teilen festlegt und Abrichtzustellgrö- ßen danach realisiert werden, in dem an die Piezoelemente elektrische Spannungen angelegt werden, deren Größe entsprechend sich die Piezoelemente ausdehnen. Dadurch lassen sich verschiedene Vorteile ausnutzen.

Grundsätzlich ermöglichen Piezoelemente wesentlich kleinere Zustellbeträge, welche reproduzierbar sind, als konventionelle elektromechanische Zustellsysteme. Die Reproduzierbarkeit der Zustellbeträge liegt dabei höher als bei konventionellen Zustellsystemen, da die Piezoelemente unmittelbar an das Abrichtwerkzeug gekoppelt sein können, so daß Lagefehler, die sich aus mangelnden Steifigkeiten eines Zustellsystems ergeben oder aus dem Führungs- sowie Antriebsverhalten resultieren, ohne Einfluß auf das Abrichtergebnis bleiben, da während des Abrichtens oder für ein Abrichten der maschinenseitige Zustellschlitten nicht verfahren zu werden braucht.

Weitere Merkmale der Erfindung und ein Ausführungsbeispiel derselben sind nachstehend unter Bezugnahme auf eine Zeichnung erläutert.

Die in der Zeichnung dargestellte Anordnung weist eine Schleifscheibe 1 mit einer Schleifspindel 2 auf, die entsprechend dem Doppelpfeil 3 hin- und hervertahrbar ist. Die Schleifscheibe 1 rotiert entsprechend dem Pfeil 4.

Zum Abrichten der Schleifscheibe 1 ist eine Diamant-Topfscheibe 5 vorgesehen, die mit einer Antriebsspindei 6 verbunden ist. Die Achse der Spindel 6 mit der Topfscheibe 5 ist schräg gestellt zu der Achse der Schleifscheibe 1.

Die Abrichtscheibe 5 ist über einen Halter 7 mit einer Montageplatte 8 verbunden, die einen Bestandteil eines verstellbaren Maschinenschlittens darstellt. Die Verbindung ist hergestellt durch einen Stapel 10 von einzelnen Piezoelementen 9, die aus scheibenförmigen Piezokristallen wie Quarzkristallen bestehen können. Die einzelnen Piezoelemente 9 liegen in einem Gehäuse 11, das mit einem Anschluß 13 für zwei Leitungen 14 und 15 versehen ist.

Die Zustellung des Abrichtwerkzeuges 5 vor Beginn des Abrichtvorganges erfolgt über den Schlitten 8 in der Richtung des Pfeiles 12. Stellt sich eine Berührung ein zwischen dem Abrichtwerkzeug 5 und der Schleifscheibe 1, so baut sich ein Druck auf die Piezoelemente 9 auf, die in dem Kraftfluß zwischen dem Abrichtwerkzeug 5 und dem dieses tragenden Schlittens 8 liegen. Durch diesen Druck wird eine elektrische Spannung ausgelöst, die über die Leitung 14 auf ein Schaltschütz 16 gegeben wird, der beim ersten Auftreten einer Spannung den Schalter 17 öffnet und damit den Vorschub des Schlittens 8 bzw. seine Zustellung unterbricht. Unmittelbar anschließend oder gleichzeitig kann über eine Spannungsquelle 18 und die Leitung 15 von au-Ben eine Spannung auf die Piezoelemente 9 angelegt werden, welche deren Ausdehnung in Umkehrung des vorbeschriebenen Piezoeffektes hervorruft. Das Ausmaß dieser Ausdehnung entspricht der weiteren Zustellung des Abrichtwerkzeuges und läßt sich genau im voraus bestimmen durch die Größe der angelegten Spannung, wobei zu berücksichtigen ist, daß mit einer Hochspannung gearbeitet wird in der Größenordnung von maximal etwa 5.000 Volt.

Die Anordnung ermöglicht es beispielsweise, für eine gesamte Abrichtzustellung von 2,0 ₁1m 4 Einzelzustellungen durchzuführen in der Größenordnung von jeweils 0,5 11m, in deren Verlauf die Schleifscheibe 1 hin- und herverfahren wird entsprechend dem Doppelpfeil 3, so daß die Belastung des Abrichtwerkzeuges und der Schleifscheibe 1 verhältnismäßig gering bleibt.

Es versteht sich, daß als Abrichtwerkzeug 5 auch andere Diamantwerkzeuge in Betracht kommen und zwar sowohl rotierende Abrichtwerkzeuge wie auch stehende Diamantwerkzeuge, z. B. Einzeldiamanten. So besteht beispielsweise die Möglichkeit, auch eine profilierte Schleifscheibe mit einem Einzelabrichtdiamanten zu bearbeiten, der über eine CNC-Steuerung entsprechend dem Verlauf des Profiles der Schleifscheibe gesteuert wird, wobei fortlaufend ein sich aus der jeweiligen angelegten Spannung ergebender Anpreßdruck aufrecht erhalten bleibt, welcher der Zustellgröße proportional ist. Dafür kann die Achse der Abrichtspindel 6 senkrecht zu der Achse der Schleifspindel 2 stehen. Werden größere oder schwerere Abrichtwerkzeuge eingesetzt, so können ergänzend zu dem dargestellten Beispiel mehrere Stapel 10 von Piezoelemente zwischen dem Halter 7 und seinem Träger 8 angeordnet sein.

## Patentansprüche

1. Verfahren zum Abrichten von Schleifscheiben mit Diamant oder kubisch kristallinem Bornitrid als Schleifmittel, mit einem Diamantabrichtwerkzeug (5), das mit einem verfahrbaren Maschinenschlitten (8) verbunden ist, dessen Zustellgeschwindigkeit voreinstellbar ist, und bei dem das Eintreten einer Berührung zwischen dem Abrichtwerkzeug (5) mit der Schleifscheibe (1) durch Messung der elektrischen Spannung eines mit dem Abrichtwerkzeug (5) verbundenen piezoelektrischen Elementes (9) ermittelt wird, dadurch gekennzeichnet. daß das Ausmaß der weiteren Zustellung des Abrichtwerkzeuges (5) nach einer Stillsetzung des Maschinenschlittens (8) durch Anlegen einer elektrischen Spannung an das piezoelektrische Element (9) bestimmt wird.

2. Verfahren nach Anspruch 1, dadurch gekennzeichnet. daß das Ausmaß der Zustellung des Abrichtwerkzeuges (5) beim Abrichten durch eine stufenweise Erhöhung der am piezoelektrischen Element (9) angelegten elektrischen Spannung erfolgt.

3. Vorrichtung zum Abrichten von Schleifscheiben mit einem Diamantabrichtwerkzeug und mit einem piezoelektrischen Element (9), das im Kraftfluß zwischen dem Abrichtwerkzeug (5) und seinem Maschinenschlitten (8) angeordnet ist und über eine Kraftmeßeinheit (16) die Berührung des Abrichtwerkzeuges (5) mit der Schleifscheibe (1) anzeigt, dadurch aekennzeichnet, daß das Ausmaß der Zustellung des Abrichtwerkzeuges beim Abrichten durch das Anlegen einer entsprechenden elektrischen Spannung von einer Spannungsquelle (18) an das piezoelektrische Element (9) bestimmt wird.

4. Vorrichtung nach Anspruch 3, dadurch gekennzeichnet. daß mehrere aus piezoelektrischen Elementen (9) zusammengesetzte Stapel (10) im Kraftfluß zwischen der Halterung (7) des Abrichtwerkzeuges (5) und dem Maschinenschlitten (8) angeordnet sind.

## Claims

1. Method for dressing grinding wheels with diamond or crystalline cubic boron nitride as abrasive, with a diamond dressing tool (5) which is connected to a movable machine slide (8), the feed motion speed of which can be preset and for which the bringing of the dressing tool (5) into contact with the grinding wheel (1) is detected by measuring the electric tension of a piezoelectric element (9) connected to the dressing tool (5), characterized in that the extent of the further feed motion of the dressing tool (5), after a stop of the machine slide (8), is determined by the feeding of an electric tension to the piezoelectric element (9).

2. Method according to claim 1, characterized in that the extent of the feed motion of the dressing tool (5) when dressing ensues through stepwise increasing the electric tension fed to the piezoelectric element (9).

3. Device for dressing grinding wheels with a diamond dressing tool and with a piezoelectric element (9) which is placed in the flux of power between the dressing tool (5) and its machine slide (8) and which indicates through a force measuring unit (16) the contact of the dressing tool (5) with the grinding wheel (1), characterized in that the extent of the feed motion of the dressing tool when dressing is determined by the feeding of a corresponding electric tension of a supply point (18) to the piezoelectric element (9).

4. Device according to claim 3, characterized in that several heaps (10) made of piezoelectric elements (9) are placed in the flux of power between the mounting (7) of the dressing tool (5) and the machine slide (8).

## Revendications

1. Procédé pour dresser des meules à diamant ou à nitrure de bore cristallin cubique comme abrasif, avec un outil de dressage diamanté (5), qui est relié à un coulisseau de machine (8) déplaçable, dont la vitesse d'approche est préréglable et pour lequel l'entrée en contact de l'outil de dressage (5) avec la meule (1) est détectée par la mesure de la tension électrique d'un élément piézoélectrique (9) relié à l'outil de dressage (5), caractérisé en ce que l'ampleur de la poursuite de l'approche de l'outil de dressage (5), après un arrêt du coulisseau de machine (8), est déterminé par l'application d'une tension électrique à l'élément piézoélectrique (9).

2. Procédé selon la revendication 1, caractérisé en ce que l'ampleur de l'approche de l'outil de dressage (5) est réalisée par une augmentation graduelle de la tension électrique appliquée à l'élément piézoélectrique (9).

3. Dispositif pour dresser des meules avec un outil de dressage diamanté et avec un élément piézoélectrique (9) qui est placé dans le flux de force entre l'outil de dressage (5) et son coulisseau de machine (8) et qui indique, au moyen d'un dispositif capteur de force (16), le contact de l'outil de dressage (5) avec la meule (1), caractérisé en ce que l'ampleur de l'approche de l'outil de dressage, lors du dressage, est déterminée par l'application d'une tension électrique correspondante provenant d'une source de tension (18) à l'élément piézoélectrique (9).

4. Dispositif selon la revendication 3, caractérisé en ce que plusieurs piles (10) composées d'éléments piézoélectriques (9) sont placées dans le flux de force entre le support (7) de l'outil de dressage (5) et le coulisseau de machine (8).
